# EUROPÄISCHE PATENTSCHRIFT

(11) **EP 1 356 197 B1**
(45) Veröffentlichungstag und Bekanntmachung des Hinweises auf die Patenterteilung: **21.06.2006**
(21) Anmeldenummer: 02704609.3
(22) Anmeldetag: 23.01.2002
(51) Int. Cl.: F02D 9/10, F02D 11/10

(54) **VORRICHTUNG ZUR RÜCKSTELLUNG EINES DREHGLIEDS**
DEVICE FOR REPOSITIONING A ROTATING ELEMENT
DISPOSITIF POUR REPOSITIONNER UN ELEMENT ROTATIF

(30) Priorität: 23.01.2001 DE 10102776
(43) Veröffentlichungstag der Anmeldung: 29.10.2003
(73) Patentinhaber: ROBERT BOSCH GMBH, 70442 Stuttgart (DE)
(72) Erfinder: KLUG, Harald, 90427 Nuernberg (DE); BRAUN, Alexander, 75173 Pforzheim (DE); WENDEL, Friedrich, 71287 Weissach (DE); PUPO, Claudio, 60594 Frankfurt am Main (DE); SCHWEINFURTH, Reiner, 75031 Eppingen (DE); KAISER, Klaus, 71706 Markgroeningen (DE); MEIWES, Johannes, 71706 Markgroeningen (DE); BROZIO, Michael, 70825 Korntal-Muenchingen (DE); HAMMER, Uwe, 71282 Hemmingen (DE); JOSTEN, Stefan, 42897 Remscheid (DE)
(86) Internationale Anmeldenummer: PCT/DE2002/000214
(87) Internationale Veröffentlichungsnummer: WO 2002/059470

(56) Entgegenhaltungen:
- EP-A- 0 523 432
- DE-A- 3 918 852
- DE-A- 10 013 917
- US-A- 5 492 097

## Beschreibung

### Stand der Technik

Die Erfindung geht aus von einer Vorrichtung zum Rückstellen eines Drehglieds in eine definierte Grundposition, insbesondere einer eine Drosselklappe für die Brennluftsteuerung einer Brennkraftmaschine tragenden Drosselklappenwelle in eine Notluftposition der Drosselklappe, nach dem Oberbegriff des Anspruchs 1.

Eine solche Rückstellvorrichtung dient bei Anwendung auf eine Drosselklappe dazu, bei Ausfall des Antriebs für die Drosselklappe, der z.B. ein Elektromotor ist, die Drosselklappe in eine definierte Ruhestellung, die sog. Notluft- oder Notlaufposition, zurückzustellen, in der eine minimale Drosselklappenöffnung für die Brennluftzufuhr zur Brennkraftmaschine sichergestellt ist, damit letztere im Leerlauf oder unter minimaler Last noch gleichmäßig läuft. Eine solche Vorrichtung ist z.B. in US 5, 492, 097 zu sehen. Aufgrund von Toleranzen an den Nocken und infolge der Biegeungenauigkeit der abgebogenen Federschenkel der Klammerfeder ist in der Grundposition, bei der Fixnocken und Mitnehmernocken radial versetzt etwa deckungsgleich nebeneinander liegen, ein gewisses Spiel vorhanden, das zu einem Verdrehspiel der Drosselklappe führt, welches eine genaue Regelung in diesem Bereich unmöglich macht.

Bei einer bekannten Rückstellvorrichtung zum Rückstellen einer in einem Drosselklappenstutzen angeordneten Drosselklappe bei Brennkraftmaschinen (DE 197 35 046 A1) sind zum Unterdrücken des Drehspiels zwischen den Nocken in der Grundposition an Fix- und Mitnehmernocken schräge Anschlagflächen vorgesehen. Der an dem einen Federende abgebogene Federschenkel der Klammerfeder ist an den schrägen Anschlagflächen auf der einen Seite und der am anderen Federende der Klammerfeder abgebogene Federschenkel auf den parallel zur Drehachse sich erstreckenden ebenen Anschlagflächen auf der anderen Seite von Fix- und Mitnehmernocken gehalten. Durch die schrägen Anschlagflächen stützt sich der Federschenkel mit jeweils der halben Federkraft an den beiden schrägen Anschlagflächen ab und verstellt dadurch den drehbaren Mitnehmernocken gegen den von dem Federschenkel auf der anderen Seite des Fix- bzw. Mitnehmernockens gebildeten Anschlag.

Es ist bereits vorgeschlagen worden (DE 100 13 917.5), zur Erzielung einer Verdrehspielfreiheit des Mitnehmernockens .in der Notluftposition zwischen einem Federschenkel der Klammerfeder und einer Anschlagfläche an einem der Nocken eine Kompensationsfeder mit einer der Vorspannkraft der Klammerfeder entgegengerichteten, definierten Federkraft anzuordnen. Die als Stanzteil gefertigte Kompensationsfeder ist auf einem der Nocken festgesetzt, wobei sie dessen einer Anschlagfläche ein Federblatt vorlagert, das mit seinem freien Blattende unter Vorspannung an einem im Abstand von der Anschlagfläche angeordneten, den Federweg des Federblatts begrenzenden Federanschlag anliegt.

### Vorteile der Erfindung

Die erfindungsgemäße Rückstellvorrichtung hat den Vorteil, daß die Spielfreiheit zwischen den Nocken und den Federschenkeln der Klammerfeder in der Grundposition des Drehglieds ohne Zusatzteile, die ihrerseits Fertigungs- und Montageaufwand erfordern, hergestellt ist, und dabei die Kennlinie der Klammerfeder nicht verändert wird. Das hierzu an mindestens einem der beiden Federschenkel realisierte elastische Federelement mit einer gegenüber der Vorspannkraft der Klammerfeder in der Grundposition des Drehglieds kleineren Federkraft drückt sich an die zugeordnete Anschlagfläche so an, daß im Ergebnis in der Grundposition des Drehglieds die beiden Federschenkel an allen vier Anschlagflächen der beiden Nocken anliegen und somit jegliches Spiel des Drehglieds unterbinden.

Durch die in den weiteren Ansprüchen aufgeführten Maßnahmen sind vorteilhafte Weiterbildungen und Verbesserungen der im Anspruch 1 angegebenen Rückstellvorrichtung möglich.

Gemäß einer vorteilhaften Ausführungsform der Erfindung erstreckt sich das Federelement sowohl über eine Anschlagfläche am Fixnocken als auch über eine Anschlagfläche am Mitnehmernocken und wird von einem der beiden Federschenkel der Klammerfeder selbst gebildet, indem der Querschnitt des Federdrahts der Klammerfeder im Schenkelbereich dieses Federschenkels verringert und/oder dieser Federschenkel entsprechend lang bemessen ist. Dadurch erhält der mindestens eine Federschenkel eine solche Elastizität, daß er ungeachtet einer Breitendifferenz zwischen den beiden Nocken an beiden Anschlagflächen anliegt und somit kein Relativspiel zwischen den beiden Nocken in der Grundposition des Drehglieds zuläßt.

In einer alternativen Ausführungsform der Erfindung wird das Federelement von einer vom Schenkelabschnitt abstehenden Federzunge gebildet. Vorzugsweise ist dabei die Federzunge am Schenkelende des Federschenkels einstückig abgebogen. Dies hat den Vorteil der einfacheren Herstellung des Federelements, da die Klammerfeder vor Härten lediglich an einem Schenkelende gebogen werden muß, was relativ einfach zu bewerkstelligen ist.

Gemäß einer vorteilhaften Ausführungsform der Erfindung ist der Nocken, dessen Anschlagfläche von der Federzungen beaufschlagt wird, mit einer in Drehrichtung des Mitnehmernockens gesehenen Breite ausgeführt, die unter Berücksichtigung zulässiger Toleranzen immer kleiner ist, als die Breite des anderen Nockens. Dadurch wird reproduzierbar immer die funktionell optimale Zuordnung von Federzunge und Anschlagfläche sichergestellt.

Gemäß einer weiteren Ausführungsform der Erfindung ist zu dem über je eine Anschlagfläche von Fixnocken und Mitnehmernocken sich erstreckenden axialen Federelement, das von einem der Federschenkel durch Querschnittsreduktion oder Längenbemessung gebildet ist, am Schenkelende des Federschenkels ein weiteres elastisches Federelement angeordnet, das als eine vom Federschenkel einstückig abgebogene, an einer Anschlagfläche unter Vorspannung anliegende Federzunge ausgebildet ist. Bei dieser Ausführungsform der Rückstellvorrichtung werden die beiden vorstehend erwähnten, alternativen Möglichkeiten der Realisierung eines elastischen Federelements in einem Schenkelabschnitt mindestens eines Federschenkels gleichzeitig verwirklicht. Dies kann dann von Vorteil sein, wenn aufgrund von Fertigungsbedingungen ein relativ großes Spiel zwischen den Nocken und den Federschenkeln in der Grundposition des Drehglieds zu erwarten ist.

### Zeichnung

Die Erfindung ist anhand von in der Zeichnung dargestellten Ausführungsbeispielen in der nachfolgenden Beschreibung näher erläutert. Es zeigen:
- Fig. 1: ausschnittweise eine perspektivische Ansicht einer Rückstellvorrichtung für eine Drosselklappe,
- Fig. 2: eine Draufsicht von Klammerfeder und in Grundposition sich befindlichen Nocken der Rückstellvorrichtung in Fig. 1,
- Fig. 3: eine Ansicht in Richtung Pfeil III in Fig. 2,
- Fig. 4: eine perspektivische Darstellung von Klammerfeder und in Grundposition sich befindlichen Nocken der Rückstellvorrichtung gemäß einem weiteren Ausführungsbeispiel,
- Fig. 5: eine Draufsicht in Richtung Pfeil V in Fig. 4,
- Fig. 6: eine gleiche Darstellung wie in Fig. 5 gemäß einem weiteren Ausführungsbeispiel der Rückstellvorrichtung.

### Beschreibung der Ausführungsbeispiele

Bei der in Fig. 1 ausschnittweise, perspektivisch dargestellten Vorrichtung zum Rückstellen eines Drehglieds in eine definierte Grundposition, ist das Drehglied eine Drosselklappenwelle 11, die eine Drosselklappe 10 drehfest aufnimmt. Wie bekannt ist, ist die der Brennluftsteuerung einer Brennkraftmaschine dienende Drosselklappe 10 in einem hier nicht dargestellten Luftansaugstutzen der Brennkraftmaschine angeordnet und steuert durch mehr oder weniger weites Freigeben des Saugquerschnitts im Ansaugstutzen die von der Brennkraftmaschine angesaugte Verbrennungsluftmenge. Zum Drehen der Drosselklappenwelle 11 und damit der Drosselklappe 10 trägt erstere einen starr auf ihr befestigten Mitnehmer 12, der von einem hier nicht dargestellten Antrieb betätigt wird. Üblicherweise weist der Mitnehmer 12 ein Zahnsegment auf, das mit einem auf der Abtriebswelle eines Elektromotors sitzenden Getriebe in Eingriff ist. In der Grundposition des Drehglieds nimmt die Drosselklappe 11 eine sog. Notluft- oder Notlaufposition ein, in der sie den Saugquerschnitt des Ansaugstutzens soweit drosselt, daß die angesaugte Verbrennungsluft lediglich einen Notlauf der Brennkraftmaschine zuläßt.

Die Rückstellvorrichtung weist einen die Grundposition des Drehglieds bzw. der Drosselklappenwelle 11 - und damit die Notluftposition der Drosselklappe 10 - vorgebenden, räumlich feststehenden Fixnocken 13, der beispielsweise an einem die Drosselklappenwelle 11 drehbar aufnehmenden Gehäuse ausgebildet sein kann, und einen am Mitnehmer 12 ausgebildeten Mitnehmernocken 14 auf, der am Mitnehmer 12 so angeordnet ist, daß er in beiden, in Fig. 2 durch Pfeil 15 angedeuteten Drehrichtungen an dem Fixnocken 13 vorbeibewegbar ist. Wie in Fig. 1 zu sehen ist, erstreckt sich der Fixnocken 13 durch eine bogenförmige Ausnehmung 16 im Mitnehmer 12 hindurch, die koaxial zur Achse 17 der Drosselklappenwelle 11 angeordnet ist und sich über einen Drehbereich des Mitnehmers 12 erstreckt. Die Länge der Ausnehmung 16 begrenzt den Drehbereich des Mitnehmers 12. Sowohl auf dem Fixnocken 13 als auch auf dem Mitnehmernocken 14 sind in Drehrichtung gesehen auf voneinander abgekehrten Seiten jeweils eine Anschlagfläche 131, 132 bzw. 141, 142 ausgebildet.

Zur Rückstellvorrichtung gehört ferner eine Klammerfeder 18, die hier als Schraubendrehfeder mit an den Federenden abgebogenen Federschenkeln 181, 182 ausgebildet ist. Die Klammerfeder 18 ist koaxial zum Mitnehmer 12 angeordnet, wobei sich ihre Federschenkel 181, 182 quer zur Achse 17 des Mitnehmers 12 bzw. der Drosselklappenwelle 11 erstrecken. Die Klammerfeder 18 umklammert mit ihren Federschenkeln 181, 182 den Fixnocken 13 und den Mitnehmernocken 14 mit Vorspannung und fixiert die Grundposition der Rückstellvorrichtung, aus der heraus durch Verdrehen des Mitnehmers 12 in die eine oder andere Drehrichtung die Drosselklappenwelle 11 mit Drosselklappe 10 unter Spannen der Klammerfeder 18 verdreht werden kann. Jeder Federschenkel 181 bzw. 182 übergreift in der in Fig. 1 dargestellten Grundposition der Rückstellvorrichtung eine Anschlagfläche 131 bzw. 132 am Fixnocken 13 und eine Anschlagfläche 141 bzw. 142 am Mitnehmernocken 14. Bei Verdrehen aus der Grundposition wird je nach Drehrichtung des Mitnehmers 12 der Federschenkel 181 oder 182 von der Anschlagfläche 141 oder 142 des Mitnehmernockens 14 mitgenommen, während sich der andere Federschenkel 182 oder 181 an der Anschlagfläche 132 oder 131 des Fixnockens 13 abstützt.

Durch Fertigungstoleranzen kann in der Grundposition des Drehglieds bzw. der Drosselklappenwelle 11 ein Verdrehspiel s zwischen der Klammerfeder 18 und den Nocken 13, 14 auftreten, wie dies in Fig. 2 dargestellt ist, wenn die Federschenkel 181 und 182 nicht an allen vier Anschlagflächen 131, 132 und 141, 142 der Nocken 13, 14, sondern z. B. nur an drei Anschlagflächen anliegen. In dem in Fig. 2 dargestellten Ausführungsbeispiel liegt der Schenkel 182 der Klammerfeder 18 an den Anschlagflächen 132 und 142 von Fixnocken 13 und Mitnehmernocken 14 und der Federschenkel 181 der Klammerfeder 18 wegen zu geringer Breite des Mitnehmernockens 14 nur an der Anschlagfläche 131 des Fixnockens 13 an. Die Klammerfeder 18 - und damit Mitnehmernocken 14 und Drehglied - kann sich in der Grundposition gegenüber dem Fixnocken 13 um das Spiel s verdrehen.

Um dieses für die Brennluftregelung in der Notluftposition der Drosselklappe störende Spiel in der Grundposition des Drehglieds bzw. der Drosselklappenwelle 11 zu beseitigen, ist in dem Schenkelabschnitt des Federschenkels 181, der sich über die Anschlagfläche 141 des Mitnehmernockens 14 erstreckt, ein elastisches Federelement vorhanden, das sich mit einer Federkraft, die kleiner ist als die Vorspannkraft der Klammerfeder in der Grundposition des Drehglieds bzw. der Drosselklappenwelle 11, an der Anschlagfläche 141 des Mitnehmernockens 14 abstützt. Im Ausführungsbeispiel der Fig. 1 - 3 wird das elastische Federelement von einer am Schenkelende des Federschenkels 181 einstückig abgebogenen Federzunge 19 gebildet. Wie Fig. 1 und 3 besonders gut zeigen wird die Federzunge 19 von dem freien Bügelschenkel eines am Schenkelende abgebogenen, in Drehrichtung des Mitnehmernockens 14 ausgerichteten, U-förmigen Federbügels 20 gebildet, dessen mit dem Federschenkel 181 einstückiger anderer Bügelschenkel 21 auf der von der Anschlagfläche 141 abgekehrten Seite der Federzunge 19 sich über die axiale Höhe der Schraubendrehfeder erstreckt.

Selbstverständlich ist es möglich, die Federzunge 19 auch in dem Schenkelabschnitt des Federschenkels 181 auszubilden, der sich über die Anschlagfläche 131 des Fixnockens 13 erstreckt. Dieses ist jedoch fertigungstechnisch unvorteilhaft, so daß die bevorzugte Ausbiegung der Federzunge 19 am Schenkelende des Federschenkels 181 erfolgt.

Um bei der Ausbildung der Federzunge 19 am Schenkelende zu verhindern, daß aufgrund von Fertigungstoleranzen der Fixnocken 13 weniger breit ist als der Mitnehmernocken 14, wird der Mitnehmernocken 14 vorzugsweise mit einer in Drehrichtung des Mitnehmernockens 14 gesehenen Breite ausgeführt, die unter Berücksichtigung maximal zulässiger Fertigungstoleranzen kleiner ist als die Breite des Fixnockens 13. Damit liegen immer beide Federschenkel 181 und 182 an allen vier Anschlagflächen 131, 132, 141, 142 an, wobei die Anlage des Federschenkels 181 an der Anschlagfläche 141 des Mitnehmernockens 14 durch die Federzunge 19 realisiert ist.

Anstelle des Federschenkels 181 kann selbstverständlich auch der Federschenkel 182 mit der beschriebenen Federzunge 19 versehen werden, die sich dann an die Anschlagfläche 142 des Mitnehmernockens 14 andrückt.

In Fig. 4 und 5 ist ein weiteres Ausführungsbeispiel der Rückstellvorrichtung skizziert, wobei lediglich die wiederum als Schraubendrehfeder ausgebildete Klammerfeder 18 sowie Fixnocken 13 und Mitnehmernocken 14 dargestellt sind. Zur Beseitigung eines in der Grundposition des Drehglieds bzw. der Drosselklappenwelle 11 vorhandenen Drehspiels zwischen Klammerfeder 18 und Nocken 13, 14 ist, wie bei dem Ausführungsbeispiel der Fig. 1 - 3, in mindestens einem über eine der Anschlagflächen 131, 141, 132, 142 der Nocken 13, 14 sich erstreckenden Schenkelabschnitt der Federschenkel 181, 182 ein elastisches Federelement vorhanden, das sich mit einer Federkraft, die kleiner ist als die Vorspannkraft der Klammerfeder 18 in der Grundposition des Drehglieds, an der dem Schenkelabschnitt zugeordneten Anschlagfläche abstützt. Im speziellen Ausführungsbeispiel der Fig. 4 und 5 erstreckt sich ein Federelement über die Anschlagflächen 131 und 141 und ein Federelement über die Anschlagflächen 132 und 142 der Nocken 13, 14, wobei jedes Federelement von einem Federschenkel 181 bzw. 182 selbst gebildet ist, indem der Querschnitt des Federdrahts der Klammerfeder 18 im Schenkelbereich reduziert ist. Eine solche Reduzierung wird z. B. durch Anprägen der Schenkel oder durch Auswalzen des Federdrahts im Schenkelbereich erreicht, wobei sich die Federschenkel 181, 182 zum Schenkelende hin verjüngen können. Durch diese Ausbildung der Federschenkel 181, 182 erhalten diese eine solche Elastizität, daß sie sich auch bei unterschiedlicher Breite der beiden Nocken 13, 14 in Drehrichtung des Mitnehmernockens 14 an alle vier Anschlagflächen 131, 141, 132, 142 anlegen, so daß kein Drehspiel des Drehglieds in seiner Grundposition möglich ist.

Dieser federelastische Effekt der beiden Federschenkel 181, 182 läßt sich nicht nur durch eine Querschnittsverkleinerung, sondern auch durch eine entsprechende Längenausbildung der Federschenkel 181, 182 erreichen. Die Auflagefläche 131, 132 bzw. 141, 142 der Nocken 13, 14 sind dabei radial voneinander so weit entfernt, daß die Federschenkel 181, 182 auf diesem Abstand federn können. Muß ein großes Drehspiel zwischen den Nocken 13, 14 kompensiert werden, so ist es vorteilhaft, die Federschenkel 181, 182 sowohl relativ lang als auch mit reduziertem Federdrahtquerschnitt auszuführen.

Bei dem in Fig. 6 wiederum nur mit Klammerfeder 18 und Nocken 13, 14 dargestellten dritten Ausführungsbeispiel der Rückstellvorrichtung sind die Federschenkel 181, 182 wie bei dem Ausführungsbeispiel der Rückstellvorrichtung gemäß Fig. 4 und 5 ausgeführt, also relativ lang und mit gegenüber dem Querschnitt des Federdrahts 18 reduziertem Drahtquerschnitt. Zusätzlich ist, wie bei dem Ausführungsbeispiel der Rückstellvorrichtung gemäß Fig. 1 - 3, der Federschenkel 181 an seinem Schenkelende mit einem weiteren elastischen Federelement in Form einer vom Federschenkel 181 einstückig abgebogenen Federzunge 19' vorhanden, die unter Vorspannung an der Anschlagfläche 141 des Mitnehmernockens 14 anliegt. Diese Federzunge 19' ist in gleicher Weise wie in dem Ausführungsbeispiel der Fig. 1 - 3 beschrieben von dem freien Bügelschenkel eines am Schenkelende abgebogenen Federbügels 20' gebildet. Bei diesem Ausführungsbeispiel der Rückstellvorrichtung ist also in dem Federschenkel 182 ein elastisches Federelement vorhanden, das wie in dem Ausführungsbeispiel gemäß Fig. 4 und 5 ausgebildet ist, und sind im Federschenkel 181 zwei elastische Federelemente vorhanden, wobei das eine wie das Federelement in dem Ausführungsbeispiel gemäß Fig. 4 und 5 und das andere wie das Federelement in dem Ausführungsbeispiel der Fig. 1 - 3 ausgebildet ist.

Die Erfindung ist nicht auf die beschriebenen Ausführungsbeispiele beschränkt. So können Fixnocken 13 und Mitnehmernocken 14 in ihrer Lage vertauscht werden, so daß der Fixnocken 13 außen und der Mitnehmernocken 14 innen, nahe der Klammerfeder 18 liegt. Die Anwendung der beschriebenen Vorrichtung zum Rückstellen eines Drehglieds ist nicht auf die Brennluftsteuerung einer Brennkraftmaschine mittels Drosselklappe beschränkt. So kann das Drehglied auch eine Schwenkwelle einer mit dieser fest verbundenen Abgasklappe sein, die in einer Abgasrückführleitung der Brennkraftmaschine angeordnet ist und die der Ansaugluft der Brennkraftmaschine zugeführte Abgasmenge dosiert.

## Patentansprüche

1. Vorrichtung zum Rückstellen eines Drehglieds in eine definierte Grundposition, mit einem die Grundposition vorgebenden, räumlich feststehenden Fixnocken (13) und einem mit dem Drehglied gekoppelten, am Fixnocken (13) vorbeibewegbaren Mitnehmernocken (14), von denen jeder auf voneinander abgekehrten Seiten je eine Anschlagfläche (131, 132, 141, 142) aufweist, und mit einer Klammerfeder (18), die mit zwei abgebogenen, jeweils über die Anschlagflächen (131, 132, 141, 142) der Nocken (13, 14) hinwegreichenden Federschenkeln (181, 182) die Nocken (13, 14) unter Vorspannung umklammert, **dadurch gekennzeichnet, daß** in mindestens einem über eine der Anschlagflächen (131, 141, 132, 142) der Nocken (13, 14) sich erstreckenden Schenkelabschnitt der Federschenkel (181, 182) ein elastisches Federelement vorhanden ist, das sich mit einer Federkraft, die kleiner ist als die Vorspannkraft der Klammerfeder (18) in der Grundposition des Drehglieds, an der dem Schenkelabschnitt zugeordneten Anschlagfläche abstützt.

2. Vorrichtung nach Anspruch 1, **dadurch gekennzeichnet, daß** das Federelement sich über je eine Anschlagfläche (131, 141, bzw. 132, 142) von Fixnocken (13) und Mitnehmernocken (14) erstreckt und von einem der Federschenkel (181, 182) selbst gebildet ist.

3. Vorrichtung nach Anspruch 2, **dadurch gekennzeichnet, daß** zur Erzielung einer Federelastizität des Federschenkels (181 bzw. 182) der Querschnitt des Federdrahts der Klammerfeder (18) im Bereich des Federschenkels (181 bzw. 182) reduziert ist.

4. Vorrichtung nach Anspruch 3, **dadurch gekennzeichnet, daß** die Querschnittsreduzierung des Federdrahts durch Anprägen oder Auswalzen des mindestens einen Federschenkels (181, 182) hergestellt ist.

5. Vorrichtung nach einem der Ansprüche 2 - 4, **dadurch gekennzeichnet, daß** zur Erzielung einer Federelastizität des Federschenkels (181 bzw. 182) der Federschenkel ausreichend lang ausgebildet ist.

6. Vorrichtung nach einem der Ansprüche 2 - 5, **dadurch gekennzeichnet, daß** die von dem Federschenkel (181 bzw. 182) übergriffenen Anschlagflächen (131, 141 bzw. 132, 142) der Nocken (13, 14) einen solchen radialen Abstand voneinander haben, daß der Federschenkel (181 bzw. 182) zwischen seinen Auflagebereichen auf den Anschlagflächen (131, 141 bzw. 132, 142) durchzufedern vermag.

7. Vorrichtung nach einem der Ansprüche 2 - 6, **dadurch gekennzeichnet, daß** der mindestens eine Federschenkel (181, 182) sich zu seinem Schenkelende hin verjüngt.

8. Vorrichtung nach einem der Ansprüche 2 - 7, **dadurch gekennzeichnet, daß** ein weiteres elastisches Federelement am Schenkelende mindestens eines Federschenkels (181) als eine vom Federschenkel (181) einstückig abgebogene, an einer Anschlagfläche (141) unter Vorspannung anliegende Federzunge (19') angeordnet ist.

9. Vorrichtung nach Anspruch 1, **dadurch gekennzeichnet, daß** das Federelement von einer vom Schenkelabschnitt abstehenden Federzunge (19) gebildet ist.

10. Vorrichtung nach Anspruch 9, **dadurch gekennzeichnet, daß** die Federzunge (19) am Schenkelende des Federschenkels (181) einstückig abgebogen ist.

11. Vorrichtung nach einem der Ansprüche 8 - 10, **dadurch gekennzeichnet, daß** die Federzunge (19; 19') von dem freien Bügelschenkel eines am Schenkelende abgebogenen, in Drehrichtung des Mitnehmernockens (14) ausgerichteten U-förmigen Federbügels (20; 20') gebildet ist.

12. Vorrichtung nach einem der Ansprüche 1 - 11, **dadurch gekennzeichnet, daß** die Klammerfeder (18) als zylindrische Schraubendrehfeder ausgebildet und koaxial zum Drehglied angeordnet ist.

13. Vorrichtung nach Anspruch 11 und 12, **dadurch gekennzeichnet, daß** der mit dem Federschenkel einstückige andere Bügelschenkel (21) des U-förmigen Federbügels (20) sich auf der von der Anschlagfläche (141) abgekehrten Seite des freien Bügelschenkels über die axiale Höhe der Schraubendrehfeder erstreckt.

14. Vorrichtung nach einem der Ansprüche 1 - 13, **gekennzeichnet durch** ihre Verwendung zum Steuern einer Brennkraftmaschine.

15. Vorrichtung nach Anspruch 14, **dadurch gekennzeichnet, daß** das Drehglied mit einer Abgasklappe in einer Abgasrückführleitung der Brennkraftmaschine verbunden ist.

16. Vorrichtung nach Anspruch 14, **dadurch gekennzeichnet, daß** das Drehglied mit einer Drosselklappe (10) in einem Luftansaugstutzen der Brennkraftmaschine verbunden ist.

17. Vorrichtung nach Anspruch 16, **dadurch gekennzeichnet, daß** die Grundposition des Drehglieds der Notlaufposition der Brennkraftmaschine entspricht.

## Claims

1. Device for resetting the position of a rotating element to a defined basic position, having a fixed lobe (13), which predefines the basic position and is fixed in terms of position, and a driving lobe (14) which is coupled to the rotating element and can be moved past the fixed lobe (13), each of which, the fixed lobe (13) and the driving lobe (14), having, in each case, stop faces (131, 132, 141, 142) on sides facing away from each other, and having a clamping spring (18) which clasps the lobes (13, 14) with a preload by means of two outwardly bent spring limbs (181, 182) which each extend over and beyond the stop faces (131, 132, 141, 142) of the lobes (13, 14), **characterized in that** in at least one limb section of the spring limbs (181, 182) which extends over one of the stop faces (131, 132, 141, 142) of the lobes (13, 14), there is an elastic spring element which rests, with a spring force which is smaller than the preload force of the clamping spring (18) in the basic position of the rotating element, on the stop face which is assigned to the limb section.

2. Device according to Claim 1, **characterized in that** the spring element extends, in each case, over one stop face (131, 141 or 132, 142) of both the fixed lobe (13) and of the driving lobe (14), and is formed by one of the spring limbs (181, 182) themselves.

3. Device according to Claim 2, **characterized in that** to obtain spring elasticity of the spring limb (181 or 182), the cross section of the spring wire of the clamping spring (18) is reduced in the region of the spring limb (181 or 182).

4. Device according to Claim 3, **characterized in that** the cross-sectional reduction of the spring wire is produced by pressing or rolling out the at least one spring limb (181, 182).

5. Device according to one of Claims 2 - 4, **characterized in that** to obtain spring elasticity of the spring limb (181 or 182), the spring limb is formed with sufficient length.

6. Device according to one of Claims 2 - 5, **characterized in that** the stop faces (131, 141 or 132, 142), which are overlapped by the spring limb (181 or 182), of the lobes (13, 14) are at such a distance from one another radially that the spring limb (181 or 182) can spring through between its bearing regions on the stop faces (131, 141 or 132, 142).

7. Device according to one of Claims 2 - 6, **characterized in that** the at least one spring limb (181, 182) narrows in the direction of its limb end.

8. Device according to one of Claims 2 - 7, **characterized in that** a further elastic spring element is arranged as a spring tongue (19'), which is integrally bent away from the spring limb (181) and bears against a stop face (141) with a preload, at the limb end of at least one spring limb (181).

9. Device according to Claim 1, **characterized in that** the spring element is formed by a spring tongue (19) which projects from the limb section.

10. Device according to Claim 9, **characterized in that** the spring tongue (19) is integrally bent away at the limb end of the spring limb (181).

11. Device according to one of Claims 8 - 10, **characterized in that** the spring tongue (19; 19') is formed by the free clip limb of a U-shaped spring clip (20; 20') which is bent away at the limb end and is aligned in the rotational direction of the driving lobe (14).

12. Device according to one of Claims 1 - 11, **characterized in that** the clamping spring (18) is formed as a cylindrical coil torsion spring and is arranged coaxially with respect to the rotating element.

13. Device according to Claims 11 and 12, **characterized in that** the other clip limb (21), which is in one piece with the spring limb, of the U-shaped spring clip (20) extends over the axial height of the coil torsion spring at that side of the free clip limb which faces away from the stop face (141).

14. Device according to one of Claims 1 - 13, **characterized by** its use for controlling an internal combustion engine.

15. Device according to Claim 14, **characterized in that** the rotating element is connected to an exhaust gas flap in an exhaust gas recirculation line of the internal combustion engine.

16. Device according to Claim 14, **characterized in that** the rotating element is connected to a throttle flap (10) in an air intake pipe of the internal combustion engine.

17. Device according to Claim 16, **characterized in that** the basic position of the rotating element corresponds to the emergency running position of the internal combustion engine.

## Revendications

1. Dispositif pour repositionner un élément rotatif dans une position de base définie, comprenant
- une came fixe (13) fixée dans l'espace et prédéterminant la position de base et
- une came d'entraînement (14) accouplée à l'élément rotatif et pouvant se déplacer vers l'avant au niveau de la came fixe (13),
- chacune des cames présentant, sur ses faces opposées, une surface de butée (131, 132, 141, 142),
- un ressort de serrage (18), qui serre sous précontrainte les cames (13, 14) à l'aide de deux branches recourbées (181, 182) et surmontant les surfaces de butée (131, 132, 141, 142) des cames (13, 14),
**caractérisé en ce que**
dans au moins une partie des branches de ressort (181, 182) qui s'étend sur une des surfaces de butée (131, 141, 132, 142) des cames (13, 14), un élément élastique de ressort s'appuie contre la surface de butée associée à la partie de branche, dans la position de base de l'élément rotatif, avec une force inférieure à la force de précontrainte du ressort de serrage (18).

2. Dispositif selon la revendication 1,
**caractérisé en ce que**
l'élément de ressort formé de l'une des branches de ressort (181, 182) s'étend à chaque fois sur une surface de butée (131, 141 ou 132, 142) de la came fixe (13) et de la came d'entraînement (14) .

3. Dispositif selon la revendication 2,
**caractérisé en ce que**
pour obtenir une élasticité de la branche de ressort (181 ou 182), la section transversale du ressort de serrage (18) est réduite au niveau de la branche de ressort (181 ou 182).

4. Dispositif selon la revendication 3,
**caractérisé en ce que**
la réduction de la section transversale du fil à ressort s'effectue au moyen d'un emboutissage ou d'un laminage de l'au moins une branche de ressort (181, 182).

5. Dispositif selon l'une des revendications 2 à 4,
**caractérisé en ce que**
la branche de ressort (181 ou 182) est suffisamment longue pour obtenir une élasticité.

6. Dispositif selon l'une des revendications 2 à 5,
**caractérisé en ce que**
les surfaces de butée (131, 141 ou 132, 142) des cames (13, 14) sur lesquelles vient s'appuyer la branche de ressort (181 ou 182) ont entre elles une distance radiale telle que la branche de ressort (181 ou 182) est capable de traverser entre ses zones d'appui sur les surfaces de butée (131, 141 ou 132, 142).

7. Dispositif selon l'une des revendications 2 à 6,
**caractérisé en ce qu'**
au moins une branche de ressort (181, 182) se rétrécit vers son extrémité.

8. Dispositif selon l'une des revendications 2 à 7,
**caractérisé en ce qu'**
un autre élément élastique de ressort est disposé à l'extrémité d'au moins une branche de ressort (181) sous la forme d'une lame flexible (19') recourbée, réalisée d'une seule pièce par la branche de ressort (181), et placée sous précontrainte contre une surface de butée (141).

9. Dispositif selon la revendication 1,
**caractérisé en ce que**
l'élément de ressort est formé d'une lame flexible (19) dépassant de la partie de branche.

10. Dispositif selon la revendication 9,
**caractérisé en ce que**
la lame flexible (19) est recourbée et réalisée d'une seule pièce à l'extrémité de branche de la branche du ressort (181).

11. Dispositif selon l'une des revendications 8 à 10,
**caractérisé en ce que**
la lame flexible (19 ; 19') est formée par la branche libre d'un étrier de fixation (20 ; 20') en forme de U, recourbé à l'extrémité de branche et orienté dans la direction de rotation de la came d'entraînement (14).

12. Dispositif selon l'une des revendications 1 à 11,
**caractérisé en ce que**
le ressort de serrage (18) est un ressort hélicoïdal cylindrique disposé coaxialement par rapport à l'élément rotatif.

13. Dispositif selon les revendications 11 et 12,
**caractérisé en ce que**
l'autre branche d'étrier (21) de l'étrier de fixation (20) en forme de U d'une seule pièce avec la branche de ressort s'étend, sur la face détournée de la surface de butée (141) de la branche libre de l'étrier, sur la hauteur axiale du ressort hélicoïdal.

14. Dispositif selon l'une des revendications 1 à 13,
**caractérisé par**
son utilisation pour commander un moteur à combustion interne.

15. Dispositif selon la revendication 14,
**caractérisé en ce que**
l'élément rotatif est relié à un clapet de gaz d'échappement dans une conduite de recyclage des gaz d'échappement du moteur à combustion interne.

16. Dispositif selon la revendication 14,
**caractérisé en ce que**
l'élément rotatif est relié à une soupape à papillon (10) dans un manchon d'aspiration d'air du moteur à combustion interne.

17. Dispositif selon la revendication 16,
**caractérisé en ce que**
la position de base de l'élément rotatif correspond à la position du mode dégradé du moteur à combustion interne.
